# EUROPÄISCHE PATENTSCHRIFT

(11) **EP 0 360 728 B1**
(45) Veröffentlichungstag und Bekanntmachung des Hinweises auf die Patenterteilung: **04.08.1993**
(21) Anmeldenummer: 89730187.5
(22) Anmeldetag: 16.08.1989
(51) Int. Cl.: B41J 25/304

(54) **Drucker, insbesondere Matrixnadeldrucker, mit Druckkopfabstandseinstelleinrichtung**
Print head gap adjusting device for a printer, in particular for a matrix needle printer
Dispositif pour régler l'espacement entre la tête d'impression et le cylindre d'une imprimante, notamment d'une imprimante à aiguilles

(30) Priorität: 08.09.1988 DE 3830880
(43) Veröffentlichungstag der Anmeldung: 28.03.1990
(73) Patentinhaber: MANNESMANN Aktiengesellschaft, 40027 Düsseldorf (DE)
(72) Erfinder: Lohrmann, Gerhard, D-7915 Elchingen/Thalfingen (DE); Riesenegger, Helmut, D-7915 Elchingen 3 (DE)
(74) Vertreter: Presting, Hans-Joachim, Dipl.-Ing.

(56) Entgegenhaltungen:
- US-A- 4 420 269
- PATENT ABSTRACTS OF JAPAN, unexamined applications, Field M, Band 10, Nr. 109, 23.04.1986; JP A 60 240 483.

## Beschreibung

Die Erfindung betrifft einen Drucker, insbesondere einen Matrixnadeldrucker, mit einer Druckkopfabstandseinstelleinrichtung, zur Einstellung des Abstandes zwischen Druckkopf und Druckwiderlager für auf dem Druckwiderlager aufliegende ungleich dicke Aufzeichnungsträger oder eine wechselnde Anzahl von Aufzeichnungsträgern, mit einem auf dem oder den Aufzeichnungsträgern aufliegenden mechanischen Abtastglied, das zur Steuerung des quer zur Längsrichtung anstellbaren Druckkopfes dient, der auf einem längsbewegbaren Druckkopfschlitten angeordnet ist, und mit einem Druckkopfschlitten, der auf einem Paar paralleler Führungsachsen geführt ist, von denen eine Führungsachse mittels eines Exzenterpaares und die andere querbeweglich in Druckerseitenwänden gelagert ist, wobei ein am Druckerrahmen ortsfest gelagerter Schrittmotor einen Stelltrieb für das Exzenterpaar der Führungsachse bildet. Eine derartige Vorrichtung ist bekannt (US-A1-4,420,269). Der Aufbau einer solchen Vorrichtung kann noch einfacher gestaltet und die Steuerung muß noch genaner werden.

Derartige Druckkopfabstandseinstellvorrichtungen sind erforderlich wegen des geringen Hubweges von Druckelementen, wie z.B. von Drucknadeln, deren Hubweg etwa 0,3 bis 0,5 mm beträgt. Das von dem Druckkopf erzeugte Schriftbild wird wesentlich durch einen richtig eingestellten Abstand zwischen Druckkopf und Druckwiderlager bestimmt.

Es ist außerdem eine Einrichtung zur Einstellung des Abstandes eines Druckkopfes senkrecht zum Druckwiderlager bekannt (DE-C1-27 52 061), die zur veränderbaren Abstandsregelung des Druckkopfes gegenüber dem Aufzeichnungsträger in Abhängigkeit unterschiedlicher Stärken und Lagen des auf dem Druckwiderlager aufliegenden Aufzeichnungsträgers dient, bei der der Druckkopf auf dem parallel zum Druckwiderlager bewegbaren Transportschlitten durch einen von einem Elektromotor antreibbaren Exzenter verschiebbar ist, wobei der Elektromotor durch einen mechanisch-elektrischen Umsetzer steuerbar ist, der seinerseits durch die veränderbare Stärke der auf dem Druckwiderlager aufliegenden Aufzeichnungsträger beeinflußbar ist.

Diese Anordnung der Abstandseinstellvorrichtung auf dem Druckkopfschlitten ist nicht nur aufwendig und daher unwirtschaftlich, sondern erhöht auch das Antriebsgewicht des Druckkopfschlittens. Außerdem hängt die Genauigkeit von der Steuerbarkeit des Elektromotors, der auf dem Schlitten mitgeführt wird, ab.

Der vorliegenden Erfindung liegt demgegenüber die Aufgabe zugrunde, an einem Drucker die Druckkopfabstandseinstelleinrichtung einfacher und leichter zu gestalten und genauer steuerbar zu machen.

Ausgehend von der eingangs bezeichneten Gattung, u.a. von einem Druckkopfschlitten, der auf einem Paar paralleler Führungsachsen geführt ist, von denen eine Führungsachse mittels eines Exzenterpaares und die andere querbeweglich in Druckerseitenwänden gelagert ist, wird die gestellte Aufgabe erfindungsgemäß dadurch gelöst, daß ein durch die Einstellbewegungen des Abtastgliedes erzeugbares elektrisches Analogsignal in umgewandelter Form eines elektronischen Digitalsignals in einer elektronischen Schaltung für die Steuerung des Schrittmotors dient, und daß das Abtastglied aus einer an dem einen Ende eines Tasthebels drehbar gelagerten, mit einer Federkraft beaufschlagten Tastrolle besteht und daß an dem anderen Ende ein Indikator vorgesehen ist, der mit einem Sensor der elektronischen Schaltung für die Erzeugung des Analogsignals zusammenwirkt. Vorteilhafterweise wird hier der ganze Druckkopfschlitten mit dem darauf fest gelagerten Druckkopf querverstellt, wobei der Schrittmotor als Stellantrieb sich nicht auf dem Druckkopfschlitten befindet, so daß die Bauweise einfacher und leichter wird. Sodann wird durch die Signalerzeugung und Signalübertragung der Schrittmotor genauer steuerbar. Der hierfür erforderliche Aufwand ist nicht erheblich. Von Bedeutung ist jedoch auch, daß dem Bediener nicht mehr überlassen bleibt, welchen Abstand er für den Druckkopf wählt. Eine Fehlbedienung wird demnach ausgeschlossen. Eine solche Fühleinrichtung ist praktisch nicht störanfällig.

Eine vorteilhafte Ausgestaltungsform der Erfindung wird dadurch erzielt, indem die elektronische Schaltung für das Analogsignal aus einem dem Sensor nachgeschalteten Operationsverstärker, einem Analog-Digital-Wandler, einem Mikroprozessor und einer Treiberschaltung besteht, mittels deren der Schrittmotor steuerbar ist. Diese Bauelemente können leicht innerhalb einer gedruckten Schaltung angeordnet werden, ohne einen wesentlichen Bauraum zu beanspruchen.

Die einfachere Bauweise ergibt sich ferner dadurch, daß der Tasthebel und der Sensor an einem Trägergehäuse angeordnet sind, in dem auch die elektronische Schaltung angeordnet ist.

Eine spezielle Weiterentwicklung der Erfindung mit dem Ziel einer praxisgerechten satten Papierauflage (luftblasenfreies Aufliegen des oder der Aufzeichnungsträger bzw. ein störungsfreies Papiervorschieben oder Zurückfahren) wird dadurch geschaffen, daß das Trägergehäuse für die Tastrolle einen Teil eines Leitprofils ergibt, das zusammen mit einem Druckwiderlagerträger einen Zuführungskanal für den Aufzeichnungsträger bildet.

Die Übertragung der Anstellbewegungen des Schrittmotors auf das Exzenterpaar der Führungsachse wird noch dadurch begünstigt, daß ein Motorritzel des Schrittmotors über Zahnräder eines Zwischengetriebes mit einem Zahnradsegment in Antriebsverbindung steht, das drehfest auf den Exzentern der Führungsachse befestigt ist.

Vorteilhaft ist außerdem, wenn das Zahnradsegment beim Einschalten des Schrittmotors gegen einen Anschlag in eine Grundstellung bewegbar ist. In diesem Fall wird bei einem erneuten Einschaltvorgang jeweils abgefragt, welche Papierstärke vorhanden ist und eine evtl. unzutreffende Abstandseinstellung korrigiert.

In der Zeichnung ist ein Ausführungsbeispiel der Erfindung schematisch dargestellt und wird nachfolgend näher erläutert. Es zeigen
- Fig. 1: eine Funktionsdarstellung mit den betroffenen Teilen des Druckers im Querschnitt
(Druckwiderlagerträger mit einem Druckkopfschlitten (teilweise) in Verbindung mit einem Blockschaltbild für Signaleingang und Signalausgang bzw. Signalverarbeitung).
- Fig. 2: eine Einzelheit des Exzenterpaares

Der Drucker kann ein Matrixnadeldrucker, ein Thermotransferdrucker, ein Tintenstrahldrucker, ein Bubble-Jet-Drucker, ein Page-Printer oder dgl. sein. Der Drucker weist eine Druckkopfabstandseinstelleinrichtung zur Einstellung des Abstandes 1 zwischen Druckkopf 2 und Druckwiderlager 3 auf. Das Druckwiderlager 3 ist vorteilhafterweise als Druckbalken 3a mit einer vertikal ausgedehnten ebenen Fläche 3b ausgeführt. Auf dem Druckwiderlager 3 liegen Aufzeichnungsträger 4 auf, die einfache oder mehrfache Papierdicke, wie z.B. bei Mehrfachpapierlagen (Durchschlägen) oder unterschiedliche Papierstärken aufweisen können. In vielen Anwendungsfällen werden dem Drucker aus mehreren Fächern verschiedene Formulare zugeführt.

Die Dicke des vorhandenen einzelnen oder der Vielzahl von Aufzeichnungsträgern 4 wird automatisch über ein Abtastglied 5 ermittelt. Wie dargestellt, besteht hier das Abtastglied 5 aus einer Abtastrolle 5a und dient zur Steuerung des quer zur Längsrichtung, d.h. in Querrrichtung 6 anstellbaren Druckkopfes 2. Der Druckkopf 2 ist auf einem in Längsrichtung bewegbaren Druckkopfschlitten 7 befestigt. Der Druckkopfschlitten 7 wird mittels eines weiter nicht dargestellten Antriebs in Längsrichtung wie üblich vor dem Druckwiderlager 3 hin- und herbewegt, wobei der Druckkopf 2 über die Druckelemente 2a Schriftzeichen oder Bilder auf dem Aufzeichnungsträger 4 erzeugt. Bei Matrixnadeldruckern ist hierzu noch ein Farbband 8 vorgesehen. Der Druckkopschlitten 7 ist auf einem Paar paralleler Führungsachsen 9 geführt, von denen eine (die gezeigte) mit einem Exzenterpaar 10 versehen ist, die gleichexzentrische Exzenter bilden. Die Exzenter des Exzenterpaares 10 sind jeweils in Druckerseitenwänden 32 drehbar gelagert. Die zweite (nicht gezeigte) Führungsachse (9) führt den Druckkopfschlitten 7 in vertikaler Richtung, jedoch nicht in horizontaler Richtung.

Bei Bewegung des Abtastgliedes 5 in beiden Schwenkrichtungen entsteht nunmehr ein elektrisch erzeugtes Analogsignal, das nach Verstärkung und Umwandlung in ein Digitalsignal in einer elektronischen Schaltung 11 für die Steuerung eines am Druckerrahmen ortsfest gelagerten Schrittmotors 12 dient. Der Schrittmotor 12 bildet einen Stelltrieb 13 für das Exzenterpaar 10 der Führungsachse 9.

Der mechanische Teil der Druckkopfabstandseinstelleinrichtung, nämlich das Abtastglied 5 trägt die an dem einen Ende 14a eines Tasthebels 14 drehgelagerte Abtastrolle 5a, und an dem anderen Ende 14b ist ein Indikator 15 vorgesehen, der mit einem Sensor 16 der elektronischen Schaltung 11 für die Erzeugung des Analogsignals zusammenarbeitet. Der Tasthebel 14 ist um eine horizontale Achse 17 in einem Trägergehäuse 18 drehgelagert und wird mittels einer Zugfeder 14c gegen den oder die Aufzeichnungsträger 4 gezogen. Das Trägergehäuse 18 nimmt auch die elektronische Schaltung 11 auf. Der Sensor 16 besteht aus einem Feldplatten-Differential-Fühler, und der Indikator 15 aus einem Weicheisenteil.

Die im Trägergehäuse 18 untergebrachte elektronische Schaltung 11 ist an den Sensor 16 angeschlossen, der das Analogsignal erzeugt. Dem Sensor 16 ist ein Operationsverstärker 19, diesem ein Analog-Digital- Wandler 20, diesem ein Mikroprozessor 21 und diesem eine Treiberschaltung 22 nachgeschaltet. Das digitalisierte Signal der Treiberschaltung 22 steuert den Schrittmotor 12. Die Treiberschaltung 22 ist über entsprechende Steuerleitungen 23a und 23b an den Schrittmotor 12 angeschlossen.

Das Trägergehäuse 18 bildet gleichzeitig Teil eines Leitprofils 24, das zusammen mit einem Druckwiderlagerträger 25 einen Zuführungskanal 26 für den oder die Aufzeichnungsträger 4 bildet.

Auf der Welle des Schrittmotors 12 treibt ein Motorritzel 27 über ein Zahnrad 28 eines Zwischengetriebes ein Zahnradsegment 29, das drehfest auf den Exzentern 10 der Führungsachse 9 befestigt ist. Das Zahnradsegment 29 ist bei Einschalten des Druckers und/oder des Schrittmotors 12 gegen einen Anschlag 30 in die gezeichnete Grundstellung 31 bewegbar.

Die in den Druckerseitenwänden 32 gelagerte Führungsachse 9 ist mittels ihres Exzenterpaares 10 verstellbar, wodurch der Abstand 1 zwischen Druckkopf 2 und Druckwiderlager 3 verstellbar wird. Bei Bewegung des Zahnradsegments 29, das mit dem Exzenter 10 drehfest verbunden ist, verstellt sich die Führungsachse 9 und damit der Druckkopfschlitten 7 und somit der Druckkopf 2, so daß sich der Abstand 1 ändert. Es ist nicht notwendig, beide Exzenter 10 mit einem Zahnradsegment 29 auszustatten.

## Patentansprüche

1. Drucker, insbesondere Matrixnadeldrucker, mit einer Druckkopfabstandseinstelleinrichtung, zur Einstellung des Abstandes (1) zwischen Druckkopf (2) und Druckwiderlager (3) für auf dem Druckwiderlager (3) aufliegende ungleich dicke Aufzeichnungsträger (4) oder eine wechselnde Anzahl von Aufzeichnungsträgern (4), mit einem auf dem oder den Aufzeichnungsträgern (4) aufliegenden mechanischen Abtastglied (5), das zur Steuerung des quer zur Längsrichtung anstellbaren Druckkopfes (2) dient, der auf einem längsbewegbaren Druckkopfschlitten (7) angeordnet ist, und mit einem Druckkopfschlitten (7), der auf einem Paar paralleler Führungsachsen (9) geführt ist, von denen eine Führungsachse (9) mittels eines Exzenterpaares (10) und die andere querbeweglich in Druckerseitenwänden (32) gelagert ist, wobei ein am Druckerrahmen ortsfest gelagerter Schrittmotor (12) einen Stelltrieb (13) für das Exzenterpaar (10) der Führungsachse (9) bildet
dadurch gekennzeichnet,
daß ein durch die Einstellbewegungen des Abtastgliedes (5) erzeugbares elektrisches Analogsignal in umgewandelter Form eines elektronischen Digitalsignals in einer elektronischen Schaltung (11) für die Steuerung des Schrittmotors (12) dient, und daß das Abtastglied (5) aus einer an dem einen Ende (14a) eines Tasthebels (14) drehbar gelagerten, mit einer Federkraft beaufschlagten Tastrolle (5a) besteht und daß an dem anderen Ende (14b) ein Indikator (15) vorgesehen ist, der mit einem Sensor (16) der elektronischen Schaltung (11) für die Erzeugung des Analogsignals zusammenwirkt.

2. Drucker nach Anspruch 1,
dadurch gekennzeichnet,
daß die elektronische Schaltung (11) für das Analogsignal aus einem dem Sensor (16) nachgeschalteten Operationsverstärker (19), einem Analog-Digital-Wandler (20), einem Mikroprozessor (21) und einer Treiberschaltung (22) besteht, mittels deren der Schrittmotor (12) steuerbar ist.

3. Drucker nach den Ansprüchen 1 und 2,
dadurch gekennzeichnet,
daß der Tasthebel (14) und der Sensor (16) an einem Trägergehäuse (18) angeordnet sind, in dem auch die elektronische Schaltung (11) angeordnet ist.

4. Drucker nach den Ansprüchen 1 bis 3,
dadurch gekennzeichnet,
daß das Trägergehäuse (18) für die Tastrolle (5a) einen Teil eines Leitprofils (24) ergibt, das zusammen mit einem Druckwiderlagerträger (25) einen Zuführungskanal (26) für den Aufzeichnungsträger (4) bildet.

5. Drucker nach den Ansprüchen 1 bis 4,
dadurch gekennzeichnet,
daß ein Motorritzel (27) des Schrittmotors (12) über Zahnräder (28) eines Zwischengetriebes mit einem Zahnradsegment (29) in Antriebsverbindung steht, das drehfest auf den Exzentern (10) der Führungsachse (9) befestigt ist.

6. Drucker nach Anspruch 5,
dadurch gekennzeichnet,
daß das Zahnradsegment (29) beim Einschalten des Schrittmotors (12) gegen einen Anschlag (30) in eine Grundstellung (31) bewegbar ist.

## Claims

1. A printer, in particular a wire matrix printer, with a print head gap-setting means for setting the distance (1) between the print head (2) and the print counter-surface (3) for record carriers (4) of unequal thickness which lie against the print counter-surface (3) or for a changing number of record carriers (4), with a mechanical detecting member (5) which lies on the record carrier or carriers (4) and which serves to control the print head (2) which is adjustable transversely to the longitudinal direction and which is arranged on a longitudinally movable print head carriage (7), and with a print head carriage (7) which is guided on a pair of parallel guide spindles (9) of which one guide spindle (9) is mounted by means of a pair of eccentrics (10) and the other is mounted to be transversely movable in printer side walls (32), with a stepping motor (12) which is mounted in stationary manner on the printer frame forming a setting drive (13) for the pair of eccentrics (10) of the guide spindle (9), characterised in that
an electrical analog signal which can be generated by the adjustment movements of the detecting member (5) in the converted form of an electronic digital signal in an electronic circuit (11) serves for controlling the stepping motor (12), and that the detecting member (5) consists of a detecting roller (5a) which is acted upon by a spring force and is mounted to rotate on one end (14a) of a detecting lever (14), and that an indicator (15) is provided at the other end (14b), which indicator cooperates with a sensor (16) of the electronic circuit (11) for generating the analog signal.

2. A printer according to Claim 1, characterised in that the electronic circuit (11) for the analog signal consists of an operational amplifier (19) succeeding the sensor (16), an analog-to-digital converter (20), a microprocessor (21) and a driver circuit (22), by means of which the stepping motor (12) can be controlled.

3. A printer according to Claims 1 and 2, characterised in that the detecting lever (14) and the sensor (16) are located on a carrier housing (18) in which the electronic circuit (11) is also located.

4. A printer according to Claims 1 to 3, characterised in that the carrier housing (18) for the detecting roller (5a) provides a portion of a guide profile (24) which together with a print counter-surface carrier (25) forms a feed channel (26) for the record carrier (4).

5. A printer according to Claims 1 to 4, characterised in that a motor pinion (27) of the stepping motor (12) is in a drive connection with a gear wheel segment (29) via gear wheels (28) of an intermediate gear, which segment is attached to the eccentrics (10) of the guide spindle (9) so as to be resistant to rotation.

6. A printer according to Claim 5, characterised in that the gear wheel segment (29) upon the switching-on of the stepping motor (12) can be moved against a stop (30) into a basic position (31).

## Revendications

1. Imprimante, en particulier imprimante matricielle à aiguilles, comportant un dispositif de réglage de l'écartement de la tête d'impression, pour régler la distance (1) entre la tête d'impression (2) et la butée d'impression (3) pour des supports d'enregistrement (4) d'épaisseurs différentes se trouvant sur la butée d'impression (3) ou pour un nombre variable de supports d'enregistrement (4), et comportant un organe de palpation mécanique (5) se trouvant sur le ou les supports d'enregistrement (4), qui sert à commander la tête d'impression (2) réglable transversalement à la direction longitudinale, qui est agencée sur un chariot (7) de tête d'impression longitudinalement mobile, et un chariot (7) de tête d'impression qui est guidé sur une paire d'axes de guidage parallèles (9), desquels un axe de guidage (9) est monté au moyen d'une paire d'excentriques (10) et l'autre est monté de façon transversalement mobile dans des parois latérales (32) de l'imprimante, un moteur pas à pas (12), monté à poste fixe sur le châssis de l'imprimante, formant un entraînement de commande (13) pour la paire d'excentriques (10) de l'axe de guidage (9),
caractérisée en ce qu'un signal analogique électrique, qui peut être créé par les mouvements de réglage de l'organe de palpation (5), sous forme transformée d'un signal numérique électronique, sert dans un circuit électronique (11) pour la commande du moteur pas à pas (12), et en ce que l'organe de palpation (5) est constitué d'un galet (5a), sollicité par une force élastique, monté rotatif à une extrémité (14a) d'un levier (14), et en ce que, à l'autre extrémité (14b), un indicateur (15) est prévu, qui coopère avec un capteur (16) du circuit électronique (11) pour créer le signal analogique.

2. Imprimante selon la revendication 1,
caractérisée en ce que le circuit électronique (11) pour le signal analogique est constitué d'un amplificateur opérationnel (19) disposé en aval du capteur (16), d'un convertisseur analogique-numérique (20), d'un microprocesseur (21), et d'un circuit d'attaque (22), au moyen desquels le moteur pas à pas (12) peut être commandé.

3. Imprimante selon les revendications 1 et 2,
caractérisée en ce que le levier (14) et le capteur (16) sont agencés sur un boîtier de support (18), dans lequel est également agencé le circuit électronique (11).

4. Imprimante selon les revendications 1 à 3,
caractérisée en ce que le boîtier de support (18) pour le galet palpeur (5a) forme une partie d'un profilé de guidage (24) qui, en même temps qu'un support de butée d'impression (25), forme un canal d'amenée (26) pour le support d'enregistrement (4).

5. Imprimante selon les revendications 1 à 4,
caractérisée en ce qu'un pignon (27) du moteur pas à pas (12) est en liaison d'entraînement avec un segment de roue dentée (29) par l'intermédiaire de roues dentées (28) d'un engrenage intermédiaire, segment qui est fixé de façon résistant à la torsion sur les excentriques (10) de l'axe de guidage (9).

6. Imprimante selon la revendication 5,
caractérisée en ce que le segment de roue dentée (29), lors de la mise en service du moteur pas à pas (12), est déplaçable contre une butée (30) dans une position initiale (31).
